# EUROPÄISCHE PATENTSCHRIFT

(11) **EP 1 862 094 B1**
(45) Veröffentlichungstag und Bekanntmachung des Hinweises auf die Patenterteilung: **29.10.2008**
(21) Anmeldenummer: 07108477.6
(22) Anmeldetag: 18.05.2007
(51) Int. Cl.: A47C 7/38, A61G 5/12

(54) **Höhenverstellbare Kopfstützvorrichtung**
Height adjustable headrest device
Dispositif d'appui-tête réglable en hauteur

(30) Priorität: 01.06.2006 DE 102006026055
(43) Veröffentlichungstag der Anmeldung: 05.12.2007
(73) Patentinhaber: Aquatec GmbH, 88316 Isny (DE)
(72) Erfinder: Grunow, Alexander, 87439, Kempten (DE); Hruza, David, 88339, Bad Waldsee (DE)
(74) Vertreter: Staudt, Hans-Peter

(56) Entgegenhaltungen:
- ANONYMUS: "Gebrauchsanweisung für Dusch- und Toilettenrollstuhl "OCEAN VIP"" INTERNET ARTICLE, [Online] 14. Februar 2006 (2006-02-14), XP002449029 Gefunden im Internet: URL:http://web.archive.org/web/20060214174 619/http://www.aquatec.de/files/pdf/bda_ov ip_m.pdf> [gefunden am 2007-08-31]

## Beschreibung

Die Erfindung betrifft eine höhenverstellbare Kopfstützvorrichtung sowie einen Rollstuhl mit einer derartigen höhenverstellbaren Kopfstützvorrichtung.

Höhenverstellbare Kopfstützvorrichtungen sind aus dem Stand der Technik bekannt. Sie werden unter anderem bei Sitzen im medizinischen Bereich sowie im Pflegebereich verwendet, beispielsweise auch bei Rollstühlen. Ein Dusch- und Toilettenrollstuhl mit einer höhenverstellbaren Kopfstütze wird unter der Produktbezeichnung OCEAN VIP von der AQUATEC GmbH, Alemannenstr. 10, 88316 Isny, Deutschland, vertrieben.

Die höhenverstellbare Kopfstützvorrichtung dieses bekannten Dusch- und Toilettenrollstuhls wird nachfolgend in Verbindung mit den Figuren 7 bis 11 beschrieben. Es versteht sich, dass die Darstellungen in den Figuren dieser Anmeldung einschließlich besagter Figuren 7 bis 10 nicht maßstabsgetreu sind. Zum Zwecke der besseren Darstellung bestimmter Einzelheiten sind die Bauteile teilweise vergrößert und vereinfacht dargestellt.

Fig. 7 zeigt eine bekannte höhenverstellbare Kopfstützvorrichtung 200 in einer perspektivischen Darstellung. Die Vorrichtung weist eine Kopfstütze 201 auf, welche an einer Horizontalstrebe 202 befestigt ist. Die Kopfstütze lässt sich horizontal verschieben, indem eine Klemmeinrichtung 203 gelöst wird, wodurch die Horizontalstrebe 202 längst des kürzeren Schaftes 204A an eines J-förmig ausgeführten Kopfstützenstützelements 204 verschoben werden kann.

Das Kopfstützenstützelement 204 ist mittels einer Klemmverbindung 300 an einem Querstabelement 210 befestigt. Das Querstabelement 210 kann beispielsweise der Mittelteil eines Schiebegriffs eines Rollstuhls sein.

Die Klemmverbindung 300 ist, jeweils teilweise aufgeschnitten, in Fig. 8 in einer perspektivischen Darstellung und in Fig. 10 in einer Seitenansicht gezeigt, wobei jeweils nur ein Teil des Kopfstützenstützelements 204 sowie des Querstabelements 210 gezeigt sind.

Die Klemmverbindung 300 weist einen U-förmigen Haltebügel 360 auf, der über zwei rechteckige Ausnehmungen 361A, 361B verfügt, durch welche das Kopfstützenstützelement 204, das ebenfalls rechteckig ausgebildet ist, hindurch gesteckt werden kann. Der Innenradius des U-förmig ausgebildeten Haltebügels 360 ist so bemessen, dass er dem Außendurchmesser des Querstabelements 210 angepasst ist. Zwischen dem Querstabelement 210 und dem Kopfstützenstützelement 204 ist ein Distanzstück 370 angeordnet, das verschiebbar mittels einer Nut/Feder-Verbindung in dem Haltebügel 360 gelagert ist. Die entsprechenden Nuten 362A und 362B des Haltebügels 360 sind in Fig. 9 gezeigt.

In dem Haltebügel 360 ist eine Gewindebohrung 380 angebracht, in die ein Schraubelement 390 eingeschraubt ist.

Das Schraubelement 390 ist mit einem Kreuzgriff (391) versehen, welches ein Lösen und Festziehen der Klemmverbindung 300 von Hand ermöglicht.

Die Funktion der bekannten Klemmverbindung wird nachfolgend erläutert. Wie insbesondere in den Figuren 8 und 10 dargestellt, wird der Haltebügel 360 so um das Querstabelement 210 gelegt, dass die Gewindebohrung 380 mit einer in dem Querstabelement 210 angebrachten Bohrung 211 fluchtet. Gegenüber der Bohrung 211 ist in dem Querstabelement 210 eine zur Innenseite hin konkave Ausbuchtung 212 vorgesehen.

Das Distanzstück 370 wird in den Haltebügel 360 eingefügt und das Kopfstützenstützelement 204 durch die Ausnehmungen 361A, 361B des Haltebügels 360 hindurch gesteckt. Das Schraubelement 390 wird in die Gewindebohrung 380 eingeschraubt und hierbei durch die Bohrung 211 des Stabelements 210 hindurchgeführt, bis es an der Ausbuchtung 212 anliegt. Bei weiterem Einschrauben des Schraubelements 390 wird der Haltebügel 360 gegenüber dem Stabelement 210 in Fig. 10 nach rechts bewegt, wodurch das Kopfstützenstützelement 204 gegen das Distanzstück 370 und das Distanzstück 370 gegen das Querstabelement 210 gedrückt wird. Hierdurch entsteht eine Klemmverbindung, die eine sichere Positionierung des Kopfstützenstützelements 204 gegenüber dem Querstabelement 210 bereitstellt.

Wenn das Schraubelement 390 geringfügig aus dem Haltebügel 360 herausgeschraubt wird, wir die Klemmverbindung gelöst und das Kopfstützenstützelement 204 kann gegenüber dem Haltebügel 360 und somit gegenüber dem Querstabelement 210 in Längsrichtung verschoben werden. Hierdurch wird eine stufenlose Höhenverstellung der Kopfstütze 201 erreicht.

Der Erfindung liegt die Aufgabe zugrunde, die bekannte höhenverstellbare Kopfstützvorrichtung weiter zu verbessern, insbesondere hinsichtlich Funktions- und Betriebssicherheit.

Zur Lösung dieser Aufgabe stellt die Erfindung eine höhenverstellbare Kopfstützvorrichtung bereit mit einem Querstabelement und einem Kopfstützenstützelement sowie einer Klemmverbindung zur stufenlos verstellbaren Befestigung des Kopfstützenstützelements an dem Querstabelement, wobei die Klemmverbindung einen zwei Aussparungen sowie eine Gewindebohrung aufweisenden Haltebügel, der das Querstabelement umgreift, eine Zentrierbuchse, die ein Außengewinde und ein Innengewinde aufweist, wobei die Zentrierbuchse in die Gewindebohrung des Haltebügels eingeschraubt ist, und ein Schraubelement, das in die Zentrierbuchse eingeschraubt ist, auf, wobei das Kopfstützenstützelement in die Aussparungen des Haltebügels eingeführt ist, das Querstabelement eine Bohrung aufweist, in die die Zentrierbuchse eingeführt ist, und die Klemmverbindung durch Einschrauben des Schraubelements in die Zentrierbuchse und das hierdurch bewirkte Heranführen des Kopfstützenstützelements an das Querstabelement bewirkt wird.

Die erfindungsgemäße höhenverstellbare Kopfstützvorrichtung unterscheidet sich somit von der zuvor erläuterten bekannten höhenverstellbaren Kopfstützvorrichtung durch die Ausführung der Klemmverbindung, nämlich dadurch, dass eine Zentrierbuchse vorgesehen ist, welche ein Außengewinde und ein Innengewinde aufweist. Mit seinem Außengewinde ist die Zentrierbuchse in die Gewindebohrung des Haltebügels eingeschraubt. Mit einem zylindrischen Zentrierabschnitt ist die Zentrierbuchse in eine entsprechend ausgeführte Bohrung des Querstabelements eingeführt. Das Schraubelement wird mittels des Innengewindes der Zentrierbuchse mit der Klemmverbindung verschraubt.

Durch die Bereitstellung der Zentrierbuchse wird eine besonders exakte Lagerung und Fixierung der Bauteile zueinander gewährleistet.

In einer bevorzugten Ausführungsform der Erfindung ist die Drehrichtung des Innengewindes der Zentrierbuchse derjenigen des Außengewindes der Zentrierbuchse entgegengesetzt. Ist beispielsweise das Innengewinde als Linksgewinde ausgeführt, so ist das Außengewinde als Rechtsgewinde ausgeführt. Hierdurch wird vermieden, dass die Gewindebuchse beim Betätigen des Schraubelements unbeabsichtigt aus dem Haltebügel herausgeschraubt wird.

Vorzugsweise ist zwischen den Kopfstützenstützelement und dem Querstabelement ein Distanzstück angeordnet, welches in einer bevorzugten Ausführungsform über eine Nut/Feder-Verbindung in dem Haltebügel geführt ist. Das Distanzstück ist vorzugsweise aus Kunststoff gefertigt, um eine möglichst verschleiß- und spielfreie Klemmung zu gewährleisten.

Das Querstabelement ist vorzugsweise rohrförmig ausgebildet. Gegenüber der Bohrung zur Aufnahme der Zentrierbuchse ist in dem Querstabelement vorzugsweise eine nach innen konkave Ausbuchtung vorgesehen, die als Widerlage für das Schraubelement fungiert.

Das Kopfstützenstützelement und die entsprechenden Aussparungen des Haltebügels sind vorzugsweise rechteckig ausgebildet. Es versteht sich, dass auch andere Formen, beispielsweise kreisförmige oder andere abgerundete Geometrien möglich sind.

Ein erfindungsgemäße Rollstuhl mit einer höhenverstellbaren Kopfstützvorrichtung gemäß der vorliegenden Erfindung ist vorzugsweise so ausgebildet, dass das Querstabelement als Schiebegriff ausgebildet ist.

Die Erfindung wird im folgenden anhand eines bevorzugten Ausführungsbeispiels unter Bezug auf die Zeichnungen näher erläutert, in der
Fig. 1 eine perspektivische Darstellung einer erfindungsgemäßen höhenverstellbaren Kopfstützvorrichtung ist,
Fig. 2 eine schematische Darstellung der Klemmverbindung ist, wobei zum Zwecke der Darstellung das Querstabelement weggelassen ist,
Fig. 3 eine Explosionszeichnung eines Distanzstücks, der Zentrierbuchse, des Haltebügels und Schraubelement ist,
Fig. 4 eine perspektivische Darstellung der Zentrierbuchse ist,
Fig. 5 eine Schnittdarstellung der Zentrierbuchse ist,
Fig. 6 eine axiale Draufsicht der Fixierbuchse ist,
Fig. 7 eine Fig. 1 entsprechende perspektivische Darstellung einer bekannten höhenverstellbaren Kopfstützvorrichtung ist,
Fig. 8 eine teilweise im Schnitt gehaltene Darstellung einer bekannten Ausführungsform einer Klemmverbindung ist,
Fig. 9 eine vergrößerte perspektivische Darstellung eine bekannten Haltebügels ist,
Fig. 10 eine teilweise im Schnitt gehaltene Seitenansicht einer bekannten Klemmverbindung ist, und
Fig. 11 eine perspektivische Schnittdarstellung eines Querstabelements ist.

Die Figuren 7 bis 11 sind eingangs erläutert worden. Soweit im Folgenden nicht anderweitig beschrieben, treffen die diesbezüglichen Ausführungen auch auf die erfindungsgemäße höhenverstellbare Kopfstützvorrichtung zu. Entsprechend sind in den Figuren 1 bis 6 diejenigen Bauteile, die den jeweiligen bekannten Bauteilen gemäß den Figuren 7 bis 11 entsprechen, mit Bezugzeichen versehen, die gegenüber den jeweils entsprechenden Bezugszeichen in den Figuren 7 bis 11 um den Betrag 200 kleiner gewählt sind. So ist beispielsweise der Kopfstütze bei dem Ausführungsbeispiel der Erfindung gemäß Fig. 1 das Bezugszeichen 1 zugeordnet, während für die Kopfstütze des bekannten Ausführungsbeispiels gemäß Fig. 7 das Bezugszeichen 201 verwendet ist.

Das Querstabelement 10 gemäß der vorliegenden Erfindung entspricht grundsätzlich demjenigen gemäß dem eingangs beschriebenen Stand der Technik. Lediglich die Bohrung 11 ist bei dem erfindungsgemäßen Querstabelement anders ausgeführt, wie nachfolgend erläutert. In Fig. 11 sind daher der Einfachheit halber beide Bezugszeichen 210 für das Querstabelement gemäß Stand der Technik und das Bezugszeichen 10 für das erfindungsgemäße Querstabselement verwendet. Entsprechendes gilt für die Bezugszeichen 211 und 11 für die Bohrung sowie die Bezugszeichen 212 und 12 für die Ausbuchtung.

Wie zuvor beschrieben, weist die Klemmverbindung der erfindungsgemäßen höhenverstellbaren Kopfstützvorrichtung eine Zentrierbuchse 20 auf. Hierzu wird insbesondere auf die Figuren 2 bis 5 verwiesen. Die Zentrierbuchse 20 verfügt über ein Außengewinde 22, mit dem sie in die Gewindebohrung 180 des Haltebügels 160 eingeschraubt werden kann. Als Anlage dient ein an der Zentrierbuchse 20 vorgesehener Bund 25.

Die Zentrierbuchse 20 verfügt zudem über einen Zentrierabschnitt 21, der in die Bohrung 11 des Querstabelements 10 eingeführt ist. Es versteht sich, dass bei dem Querstabelement 10 der Klemmverbindung der erfindungsgemäßen höhenverstellbaren Kopfstützvorrichtung die Bohrung 11 so ausgeführt werden muss, dass sie als Gleitpassung auf den Außendurchmesser des Zentrierabschnitts 21 der Zentrierbuchse 20 abgestimmt ist. Beim eingangs erläuterten Stand der Technik ist die Bohrung 211 demgegenüber so bemessen, dass der Gewindeabschnitt des Schraubelements 390 hindurchgeführt werden kann.

Das Einschrauben der Zentrierbuchse 20 in die Gewindebohrung 180 des Haltebügels 160 wird durch eine Nut 26 erleichtert, in die ein Schraubendreher angesetzt werden kann.

Die Zentrierbuchse 20 verfügt zudem über ein Innengewinde 23, dessen Drehrichtung derjenigen des Außengewindes 22 entgegensetzt ist. Wenn das Außengewinde 22 als Rechtsgewinde ausgeführt ist, ist das Innengewinde 23 als Linksgewinde ausgeführt. Entsprechend wird das Innengewinde 23 als Linksgewinde ausgeführt, wenn das Außengewinde 22 als Rechtsgewinde ausgeführt ist.

Nach dem Einschrauben der Gewindebuchse 20 in die Gewindebohrung 180 des Haltebügels 160 kann dieser so über das Querstabelement 10 gesteckt werden, dass der Zentrierabschnitt 21 der Zentrierbuchse 20 in die Bohrung 11 des Querstabelements 10 eindringt. Das Distanzstück 170 kann dann in den Haltebügel 160 eingeführt werden und anschließend wird das Kopfstützenstützelement 4 durch die Ausnehmungen 161a, 161b hindurchgeführt. Schließlich wird das Schraubelement 190 mittels des Kreuzgriffs 191 in die Zentrierbuchse 20 eingeschraubt, bis es an der Ausbuchtung 12 des Querstabelements 10 anliegt. Bei weiterem Einschrauben des Schraubelements 190 wird das Kopfstützenstützelement 4 über das Distanzstück 170 mit dem Querstabelement 10 verklemmt.

## Patentansprüche

1. Höhenverstellbare Kopfstützvorrichtung mit einem Querstabelement (10) und einem Kopfstützenstützelement (4) sowie einer Klemmverbindung (100) zur stufenlos verstellbaren Befestigung des Kopfstützenstützelements (4) an dem Querstabelement (10), wobei die Klemmverbindung (100) aufweist:
einen zwei Aussparungen (161A, 161B) sowie eine Gewindebohrung (180) aufweisenden Haltebügel (160), der das Querstabelement (10) umgreift,
eine Zentrierbuchse (20), die ein Außengewinde (22) und ein Innengewinde (23) aufweist, wobei die Zentrierbuchse (20) in die Gewindebohrung (180) des Haltebügels (160) eingeschraubt ist, und
ein Schraubelement (190), das in die Zentrierbuchse (20) eingeschraubt ist,
wobei das Kopfstützenstützelement (4) in die Aussparungen (161A, 161B) des Haltebügels (160) eingeführt ist, das Querstabelement (10) eine Bohrung (11) aufweist, in die die Zentrierbuchse (20) eingeführt ist, und die Klemmverbindung (100) durch Einschrauben des Schraubelements (190) in die Zentrierbuchse (20) und das hierdurch bewirkte Heranführen des Kopfstützenstützelements (4) an das Querstabelement (10) bewirkt wird.

2. Vorrichtung nach Anspruch 1, **dadurch gekennzeichnet, dass** die Drehrichtung des Innengewindes (23) derjenigen des Außengewindes (22) entgegengesetzt ist.

3. Vorrichtung nach Anspruch 1 oder 2, **dadurch gekennzeichnet, dass** die Zentrierbuchse (20) einen Bund (25) aufweist, der beim Einschrauben einen Anschlag bereit stellt.

4. Vorrichtung nach einem Ansprüche 1 bis 3, **dadurch gekennzeichnet, dass** die Zentrierbuchse (20) eine Nut (26) aufweist, die zum Ansetzen eines Schraubendrehers ausgelegt ist.

5. Vorrichtung nach einem Ansprüche 1 bis 4, **dadurch gekennzeichnet, dass** zwischen dem Kopfstützenstützelement (4) und dem Querstabelement (10) ein Distanzstück (170) angeordnet ist.

6. Vorrichtung nach Anspruch 5, **dadurch gekennzeichnet, dass** das Distanzstück (170) über eine Nut/Feder-Verbindung in dem Haltebügel (160) geführt ist.

7. Vorrichtung nach Anspruch 5 oder 6, **dadurch gekennzeichnet, dass** das Distanzstück (170) aus Kunststoff gefertigt ist.

8. Vorrichtung nach einem der vorstehenden Ansprüche, **dadurch gekennzeichnet, dass** das Querstabelement (10) rohrförmig ausgebildet ist.

9. Vorrichtung nach Anspruch 8, **dadurch gekennzeichnet, dass** in dem rohrförmigen Querstabelement (10) gegenüber der Bohrung (11) zur Aufnahme der Zentrierbuchse (20) eine nach innen konkave Ausbuchtung (12) vorgesehen ist, die als Widerlager für das Schraubelement (190) fungiert.

10. Vorrichtung nach einem der vorstehenden Ansprüche, **dadurch gekennzeichnet, dass** das Kopfstützenstützelement (4) und die Aussparungen (161A, 161B) des Haltebügels (160) rechteckig ausgebildet sind.

11. Rollstuhl mit einer höhenverstellbaren Kopfstützvorrichtung nach einem der vorstehenden Ansprüche, **dadurch gekennzeichnet, dass** das Querstabelement (10) als Schiebegriff ausgebildet ist.

## Claims

1. Height adjustable headrest device with a crossbar element (10) and a headrest supporting element (4) as well as a clamp connection (100) for continuously variable mounting of the headrest supporting element (4) at the crossbar element (10), wherein the clamp connection (100) comprises:
a retaining clamp (160) comprising two recesses (161A, 162B) as well as a tapped bore (180), the retaining clamp (160) gripping around the crossbar element (10),
a centering bushing (20) comprising an external thread (22) and an internal thread (23), wherein the centering bushing (20) is screwed in the tapped bore (180) of the retaining clamp (160), and
a screw element (190) screwed in the centering bushing (20),
wherein the headrest supporting element (4) is inserted in the recesses (161A, 161B) of the retaining clamp (160), the crossbar element (10) comprises a bore (11) in which the centering bushing (20) is inserted, and the clamp connection (100) is caused by screwing in of the screw element (190) into the centering bushing (20) and thus bringing the headrest supporting element (4) near the crossbar element (10).

2. Device according to claim 1, **characterized in that** the sense of rotation of the internal thread (23) is opposed to that of the external thread (22).

3. Device according to claim 1 or 2, **characterized in that** the centering bushing (20) comprises a collar (25) which provides a stop when it is screwed in.

4. Device according to one of claims 1 to 3, **characterized in that** the centering bushing (20) comprises a groove (26) which is designed for setting a screwdriver.

5. Device according to one of claims 1 to 4, **characterized in that** a spacer (170) is arranged between the headrest supporting element (4) and the crossbar element (10).

6. Device according to claim 5, **characterized in that** the spacer (170) is guided via a groove and tongue connection in the retaining clamp (160).

7. Device according to claim 5 or 6, **characterized in that** the spacer (170) is made of plastics.

8. Device according to one of the preceding claims, **characterized in that** the crossbar element (10) has a tubular design.

9. Device according to claim 8, **characterized in that** a bulging (12) which is concave to the inside which serves as abutment for the screw element (190) is provided in the tubular crossbar element (10) opposite the bore (11) for receiving the centering bushing (20).

10. Device according to one of the preceding claims, **characterized in that** the headrest supporting element (4) and the recesses (161A, 161B) of the retaining clamp (160) have a rectangular design.

11. Wheel chair with a height adjustable headrest device according to one of the preceding claims, **characterized in that** the crossbar element (10) is designed as push handle.

## Revendications

1. Dispositif d'appui-tête réglable en hauteur doté d'un élément de tige transversale (10) et d'un élément d'appui-tête (4) ainsi que d'une liaison par serrage (100) destinée à la fixation réglable de façon continue de l'élément d'appui-tête (4) à l'élément de tige transversale (10),
la liaison par serrage (100) présentant :
- un étrier de retenue (160) présentant deux évidements (161A, 161B) ainsi qu'un alésage taraudé (180) qui entoure l'élément de tige transversale (10),
- une douille de centrage (20) dotée d'un filetage extérieur (22) et d'un taraudage (23), la douille de centrage (20) étant vissée dans l'alésage taraudé (180) de l'étrier de retenue (160), et
- un élément fileté (190) vissé dans la douille de centrage (20),
l'élément d'appui-tête (4) étant introduit dans les évidements (161A, 161B) de l'étrier de retenue (160), l'élément de tige transversale (10) présentant un alésage (11) dans lequel est introduite la douille de centrage (20), et la liaison par serrage (100) résultant du vissage de l'élément fileté (190) dans la douille de centrage (20) et le rapprochement entre l'élément d'appui-tête (4) et l'élément de tige transversale (10) en résultant.

2. Dispositif selon la revendication 1,
**caractérisé par le fait que** le sens de rotation du taraudage (23) est opposé au sens de rotation du filetage extérieur (22).

3. Dispositif selon la revendication 1 ou 2,
**caractérisé par le fait que** la douille de centrage (20) présente un collet (25) offrant une butée lors du vissage.

4. Dispositif selon l'une quelconque des revendications 1 à 3,
**caractérisé par le fait que** la douille de centrage (20) présente une rainure (26) conçue pour appliquer un tournevis.

5. Dispositif selon l'une quelconque des revendications 1 à 4,
**caractérisé par le fait qu'**un espaceur (170) est disposé entre l'élément d'appui-tête (4) et l'élément de tige transversale (10).

6. Dispositif selon la revendication 5,
**caractérisé par le fait que** l'espaceur (170) est guidé par l'intermédiaire d'une connexion languette-rainure dans l'étrier de retenue (160).

7. Dispositif selon la revendication 5 ou 6,
**caractérisé par le fait que** l'espaceur (170) est fabriqué en matière plastique.

8. Dispositif selon l'une quelconque des revendications précédentes,
**caractérisé par le fait que** l'élément de tige transversale (10) est réalisé sous forme tubulaire.

9. Dispositif selon la revendication 8,
**caractérisé par le fait qu'**une partie en creux (12) concave vers l'intérieur située face à l'alésage (11) destinée à recevoir la douille de centrage (20) est prévue dans l'élément de tige transversale (10) tubulaire, cette partie en creux ayant une fonction d'aboutement pour l'élément fileté (190).

10. Dispositif selon l'une quelconque des revendications précédentes,
**caractérisé par le fait que** l'élément d'appui-tête (4) et les évidements (161A, 161B) de l'étrier de retenue (160) sont réalisés de manière rectangulaire.

11. Chaise roulante munie d'un dispositif d'appui-tête réglable en hauteur selon l'une quelconque des revendications précédentes,
**caractérisée par le fait que** l'élément de tige transversale (10) est réalisé sous forme de poignée de manoeuvre.
